# EUROPÄISCHE PATENTSCHRIFT

(11) **EP 0 614 726 B1**
(45) Veröffentlichungstag und Bekanntmachung des Hinweises auf die Patenterteilung: **14.02.1996**
(21) Anmeldenummer: 94103033.0
(22) Anmeldetag: 01.03.1994
(51) Int. Cl.: B24B 7/22, B24D 7/16

(54) **Schleifgerät, insbesondere zum Abstärken von Beton und Natursteinen**
Grinding device, particularly for working off concrete and natural stones
Dispositif pour rectifier, en particulier pour enlever du béton et des pièrres naturelles

(30) Priorität: 08.03.1993 DE 4307189
(43) Veröffentlichungstag der Anmeldung: 14.09.1994
(73) Patentinhaber: Ank, Rainer, D-97957 Wittighausen (DE)
(72) Erfinder: Kraus, Dieter, E-03724 Moraira-Teulada (Alicante) (ES)
(74) Vertreter: Pöhner, Wilfried Anton, Dr.

(56) Entgegenhaltungen:
- DE-U- 6 601 956
- DE-U- 7 902 959

## Beschreibung

Die Erfindung bezieht sich auf ein Schleifgerät, insbesondere zum Abstärken von Beton und Natursteinen, mit einem mit Schleifkörpern versehenen Fräsring.

Zur Oberflächenbearbeitung von Beton und Natursteinen, wie beispielsweise Marmor und Granit, sind Schleifgeräte bekannt und gebräuchlich. Im Stande der Technik weisen diese einen mit Schleifkörpern versehenen Fräsring auf und sind unter Verwendung eines Grundkörpers mit einem Motorflansch verbunden, der, um eine Zuführung von Kühlwasser zu ermöglichen, eine zentrale Öffnung aufweist. Die axial über den Fräsring überstehenden und in derselben axialen Ebene endenden Schleifkörper sind je nach zu bearbeitendem Material in unterschiedlicher Anzahl und in unterschiedlichen Körnungen vorhanden. Sie sind in der Regel äquidistant über den Umfang des Fräskörpers angebracht und werden im Stande der Technik durch Pressen von Diamant- und Metallpulver hergestellt und auf den Fräsring aufgelötet. Bei starrer Befestigung der Schleifkörper erfolgt eine Abstärkung d.h. eine Einstellung des Werkstückes auf eine gewünschte Dicke.

Zur Bearbeitung eines Werkstücks werden die Fräsringe motorisch in Rotation versetzt und mittels zentral zugeführtem, durch die Fliehkräfte nach außen beschleunigten Wassers gekühlt. Sie bewirken ein oberflächliches Abtragen, Schleifen und Glätten des darunter befindlichen und in der Regel vorbeigeführten Materials. Nach einer gewissen Betriebsdauer sind die Segmente abgenutzt und zu ihrem Austausch müssen der Grundkörper mit dem Fräsring von der Motorwelle demontiert, zu einer entsprechend ausgerüsteten Fachfirma transportiert und dort durch neue Segmente ersetzt werden. Als Nachteil dieser Prozedur ist anzusehen, daß beim Ein- und Ausbauen des Fräsringes längere Maschinenstillstandszeiten unvermeidbar sind. Ein Anlöten der neuen Schleifkörper an einem am Motorflansch befestigten Fräsring ist ausgeschlossen, da die dazu erforderliche Zugänglichkeit bei den üblicherweise verwendeten Geräten nicht gegeben ist.

Hiervon ausgehend liegt der Erfindung das Problem zugrunde, ein Schleifgerät so zu gestalten, daß bei einem Austausch abgenutzter Schleifkörper längere Maschinenstillstandszeiten entfallen.

Erfindungsgemäß wird die Aufgabe ausgehend von einem gattungsgemäßen Schleifgerät dadurch gelöst, daß die Schleifkörper in axialer Richtung auf den Köpfen von Schrauben starr befestigt sind und daß die Schrauben in axialer Richtung in den Fräsring eingeschraubt und von der Seite der Schleifkörper her zugänglich sind.

Der Kerngedanke der Erfindung besteht darin, die Verbindung zwischen dem Fräsring und den Schleifkörpern durch die Verwendung von Schrauben lösbar zu gestalten. Dazu ist der Fräsring in axialer Richtung mit zur Aufnahme von Schrauben dienenden Gewindelöchern versehen und die Schleifkörper auf den Köpfen der Schrauben in axialer Richtung befestigt. Die Zugänglichkeit von der Arbeitsseite gestattet ein bequemes und rasches Austauschen. Bei einer entsprechend genauen Fertigung der Schrauben ist die Präzision der Schleifkörperpositionierung mit der im Stande der Technik erreichten vergleichbar, so daß die Funktionsfähigkeit des erfindungsgemäßen Schleifgerätes sichergestellt ist. Die geschraubte, lösbare Befestigung der Schleifkörper ermöglicht ein Austauschen der Schleifkörper bei einem weiterhin am Motor befestigten Fräsring. Aufgrund der starren Verbindung der Schleifkörper mit dem Fräsring entsteht eine "Unnachgiebigkeit", die - im Gegensatz zu eigentlichen Schleifprozeßen - die Herstellung von Platten bestimmter Stärke erlaubt.

Die Vorteile der Erfindung bestehen insbesondere darin, daß ein Aus- und Einbau des Fräsringes entfällt, so daß auch der Transport des gesamten Grundkörpers mit Fräsring zur Fachwerkstatt und die dadurch entstehenden Transportkosten entfallen. Zum Austausch der Schleifkörper ist nunmehr kein Fachpersonal erforderlich, da auch Laien die Schraubverbindungen lösen und die Schleifkörper austauschen können. Weiterhin entfallen die durch den Wechsel des Grundkörpers bedingten Stillstandszeiten des Schleifgerätes. Als weiterer Vorteil ist anzusehen, daß die bisher beim Anlöten der Schleifkörper auftretende massive Wärmeeinwirkung auf den Fräsring, die zum Verziehen Anlaß geben konnte, nicht mehr auftritt. Es ist im übrigen auch ausgeschlossen, daß bei einer vollständigen Abnutzung der Schleifkörper durch eine Nachlässigkeit des Bedienungspersonals der Fräsring beschädigt werden kann, da allenfalls die Schraubenköpfe abgeschliffen werden. Schließlich lassen sich die erfindungsgemäßen, mit angeschraubten Schleifkörpern versehenen Fräsringe an allen bereits vorhandenen Schleifgeräten verwenden.

Ein besonders zweckmäßiges Schleifgerät verwendet einen bei Blickrichtung auf die Motorachse rechtsdrehenden Fräsring und mit Rechtsgewinden versehene Schrauben. Der Vorteil besteht darin, daß die Schrauben bei einer Rotation des Fräsringes mit einem in Festziehrichtung wirkenden, rechtsdrehenden Drehmoment beeinflußt werden, da sich der radial äußere Teil des Schleifkörpers mit einer höheren Relativgeschwindigkeit gegenüber dem Werkstück bewegt und auf ihn daher eine stärkere Kraft als auf den radial inneren Teil des Schleifkörpers wirkt. Damit ist ausgeschlossen, daß sich die Schleifkörper unbeabsichtigt lösen und herausfallen können. Ein linksdrehender Fräsring erfordert grundsätzlich ebenfalls verwendbare Schrauben mit Linksgewinde, was jedoch für das möglicherweise nicht informierte Bedienungspersonal zu Schwierigkeiten beim Schleifkörperwechsel führen würde. Daher ist die Verwendung von Schrauben mit Rechtsgewinde bevorzugt.

Um ein gleichmäßiges und unwuchtfreies Bearbeiten des Werkstücks zu erreichen, ist empfohlen, die Schrauben in jeweils gleichem Abstand von der Motorachse und untereinander äquidistant anzuordnen.

Die Verwendung üblicher, in jeder Werkstatt vorhandener Ring- und Gabelschlüssel beim Wechsel der Schleifkörper ist durch die Verwendung sechskantiger Schraubenköpfe ermöglicht.

In einer Ausgestaltung der Erfindung ist empfohlen, den Durchmesser der Schleifkörper kleiner zu wählen als den Durchmesser der Schraubenköpfe. Dies ermöglicht, einen Steck- oder Ringschlüssel über den Schleifkörper zu führen und den Schraubenkopf problemlos und schnell zu erfassen und herauszudrehen, ebenfalls ist das Hineindrehen eines unverbrauchten Schleifkörpers erleichtert.

Grundsätzlich sind im Rahmen der Erfindung alle Arten von Befestigungen der Schleifkörper am Schraubenkopf möglich. Beim Schweißen erweist sich als Nachteil die hohe Temperatur, die zu einem Zerstören oder Deformieren von Schraube und Schleifkörper Anlaß geben kann. Beim Sintern sind die Nachteile der hohe Preis sowie mögliche Einbußen an Festigkeit. Aus diesen Gründen ist die Befestigung der Schleifkörper am Schraubenkopf über eine Lötverbindung bevorzugt. Hierzu werden in einer entsprechend ausgestatteten Fachwerkstatt der Schraubenkopf und die Segmente abgeschliffen, in üblicher Weise mit einem Flußmittel benetzt und anschließend verlötet.

Während des Betriebes eines Schleifgerätes treten aufgrund der hohen Temperaturen des Kühlwassers Wasserdämpfe auf, die zusammen mit abgetragenem Material ein Zusetzen oder Verschlammen der Öffnungen und überstehenden Teilen des Fräsrings bewirken. Sollte für das Wasser eine Zugangsmöglichkeit an das Schraubengewinde, beispielsweise durch einen nach außen überstehenden Schraubenkopf bestehen, tritt ein Verschlammen des Gewindes und dadurch oftmals eine Rostbildung auf. Aus diesem Grunde ist vorgeschlagen, im Fräsring zur Aufnahme des Schraubengewindes ein Sackloch anzubringen und zwischen dem Fräsring und dem Schraubenkopf einen Dichtring anzuordnen. Diese Weiterbildung verhindert, daß Wasserdampf in das allseitig abgedichtete Gewinde eindringen kann und ermöglicht eine bleibende und leichte Lösbarkeit der Schrauben.

Obwohl ein "trockener Betrieb" des vorgeschlagenen Schleifgerätes grundsätzlich denkbar ist, empfiehlt sich zur Verminderung des Verschleißes die Zuführung von Kühlwasser, die konstruktivam einfachsten über die Drehachse des Fräsringes erfolgt.

Die Verwendung eines erfindungsgemäßen Schleifgerätes unterscheidet sich insofern von der eines konventionellen, daß ein und derselbe Fräsring sowohl einen Grob- wie einen Feinschliff erlaubt. Die Regel ist, daß die zu bearbeitenden Werkstücke sukzessive mehreren Bearbeitungsstationen zugeführt werden, wobei in der ersten eine grobe Bearbeitung und anschließend in den weiteren Stationen die mit zunehmender Feinkörnigkeit der Schleifkörper durchgeführte Feinbearbeitung erfolgt. Bei einer Verwendung des erfindungsgemäßen Schleifgerätes ist entsprechend den jeweiligen Erfordernissen ein sukzessives, schnelles Umstellen der Körnung der Schleifkörper durch ein Herausschrauben und Ersetzen durch Schrauben mit Schleifkörpern mit feinerer Körnung möglich.

Die Wahl des Zeitpunktes des Austausches abgenutzter Schleifkörper, d.h. ob diese nach Beendigung eines Schleifvorganges oder schon zuvor ausgetauscht werden, bleibt im Einzelfall dem Anwender überlassen. Der Austausch erfolgt durch einen Wechsel der Schrauben. Der langwierige Austausch des gesamten Fräsrings entfällt.

Im nachfolgenden Beschreibungsteil wird anhand der Zeichnung ein Ausführungsbeispiel der Erfindung näher erläutert.

Sie zeigt in schematischer Darstellung den mit Schleifkörpern versehenen Fräsring einer Ausführungsform eines erfindungsgemäßen Schleifgerätes.

Der Fräsring (1) weist axial angeordnete, untereinander äquidistante, mit jeweils gleichem Abstand zur Motorachse angeordnete Sacklöcher (5) auf, die zur Montage der die Schleifkörper (2) tragenden, mit Gewinden (4) versehen Schrauben (3) dienen. Die äquidistante Anordnung ermöglicht ein unwuchtfreies, gleichmäßig abtragendes Bearbeiten der Oberfläche von Beton und Natursteinen. Eine an der Innenseite des Fräsringes (1) angebrachte Fräsung (7) ermöglicht die Befestigung an einem mit einem Motorflansch verbundenen Grundkörper. Die die Schleifkörper (2) in axialer Richtung tragenden Schrauben (3) ermöglichen ein zeitsparendes, eine Demontage des Fräsringes (1) ersparendes Einsetzen und Entnehmen der Schleifkörper (2). Da eine Wasserkühlung der Schleifkörper (2) erforderlich ist, entsteht zu Korrosion führender Wasserdampf, der durch einen zwischen Fräsring (1) und Schraube (3) angeordneten Dichtring (6) am Eindringen ins Gewinde (4) gehindert wird, so daß ein Festsetzen des Gewindes (4) verhindert ist.

Im dargestellten Beispiel weisen die Schrauben (3) ein Rechtsgewinde (4) auf, daher bietet sich ein, in Blickrichtung der Zeichnung von oben betrachtet, rechtsdrehender Antrieb des Fräsringes (1) an, da in diesem Fall auf die Schrauben (3) ein sie festziehendes Drehmoment wirkt.

Die mit einem Gabel-, Steck- oder Ringschlüssel mögliche Auswechslung der die Schleifkörper (2) tragenden Schrauben (3) ermöglicht außerdem, bei der sukzessiven Bearbeitung eines Werkstücks mit unterschiedliche Körnungen aufweisenden Schleifkörpern (2) einen Wechsel der Schleifkörper (2) sehr schnell und einfach durchzuführen.

## Patentansprüche

1. Schleifgerät, insbesondere zum Abstärken von Beton und Natursteinen, mit einem mit Schleifkörpern versehenen Fräsring, **dadurch gekennzeichnet,** daß die Schleifkörper (2) in axialer Richtung auf den Köpfen von Schrauben (3) starr befestigt sind und daß die Schrauben (3) in axialer Richtung in den Fräsring (1) eingeschraubt und von der Seite der Schleifkörper her zugänglich sind.

2. Schleifgerät nach Anspruch 1, **dadurch gekennzeichnet,** daß der Fräsring (1) in Blickrichtung auf die Motorachse rechtsdrehend ist und daß die Schrauben (3) ein Rechtsgewinde aufweisen.

3. Schleifgerät nach Anspruch 1 oder 2, **dadurch gekennzeichnet,** daß die Schrauben (3) in gleichem Abstand von der Motorachse und untereinander äquidistant angeordnet sind.

4. Schleifgerät nach einem der Ansprüche 1 bis 3, **gekennzeichnet durch** sechskantige Schraubenköpfe.

5. Schleifgerät nach einem der Ansprüche 1 bis 4, **dadurch gekennzeichnet,** daß der Durchmesser der Schleifkörper (2) kleiner ist als der Durchmesser der Schraubenköpfe.

6. Schleifgerät nach einem der Ansprüche 1 bis 5, **gekennzeichnet durch** eine Schweiß- und/oder Sinter- und/oder Lötverbindung zwischen Schleifkörpern (2) und Schraubenköpfen.

7. Schleifgerät nach einem der Ansprüche 1 bis 6, **dadurch gekennzeichnet,** daß die Schrauben (3) in Sacklöcher (5) eingeschraubt sind und daß zwischen dem Schraubenkopf und dem Fräsring (1) ein Dichtring (6) angeordnet ist.

8. Schleifgerät nach einem der Ansprüche 1 bis 7, **dadurch gekennzeichnet,** daß in den Fräsring (1) eine axiale Kühlwasserzuführung eingebracht ist.

9. Verwendung eines Schleifgeräts nach einem der Ansprüche 1 bis 8 zur Oberflächenbearbeitung eines Werkstücks, wobei das Werkstück sukzessive mit Schleifkörpern unterschiedlicher Körnung bearbeitet wird, **dadurch gekennzeichnet,** daß nach der Oberflächenbearbeitung mit Schleifkörpern (2) einer bestimmten Körnung die mit den Schleifkörpern (2) verbundenen Schrauben (3) aus dem Fräsring (1) herausgeschraubt und mit Schleifkörpern (2) kleinerer Körnung versehene Schrauben (3) in den Fräsring (1) eingeschraubt werden.

10. Verwendung eines Schleifgeräts nach Anspruch 9, **dadurch gekennzeichnet,** daß Schrauben (3) mit verbrauchten Schleifkörpern (2) herausgeschraubt und durch Schrauben (3) mit unverbrauchten Schleifkörpern (2) ersetzt werden.

## Claims

1. Grinding machine, especially for abrading concrete and natural stone, having a milling ring provided with abrasive wheels, **wherein** said abrasion wheels (2) are affixed rigidly in an axial direction to the heads of bolts (3) and that said bolts (3) are screwed into said milling ring (1) in an axial direction and are accessible from the side of the abrasion wheels.

2. Grinding machine according to claim 1, **wherein** said milling ring (1), in the direction of view of the motor axis, is right-hand driven and said bolts (3) have a right-hand thread.

3. Grinding machine according to claim 1 or 2, **wherein** said bolts (3) are disposed at the same distance from the motor axis and are equidistant to one another.

4. Grinding machine according to one of claims 1 to 3, **wherein** there are hexagonal bolt heads.

5. Grinding machine according to one of claims 1 to 4, **wherein** the diameter of said abrasion wheels (2) is smaller than the diameter of the bolt heads.

6. Grinding machine according to one of claims 1 to 5, **wherein** there is a welded and/or sintered and/or soldered joint between said abrasive wheels (2) and bolt heads.

7. Grinding machine according to one of claims 1 to 6, **wherein** said bolts (3) are screwed into pocket holes (5) and that between the bolt head and the milling ring (1) said sealing ring (6) is disposed.

8. Grinding machine according to one of claims 1 to 7, **wherein** an axial cooling water supply is disposed in milling ring (1).

9. Use of a grinding machine according to one of claims 1 to 8 for the surface working of a workpiece, whereby the workpiece is machined successively with abrasive wheels of differing coarseness, **wherein** after the surface working with said abrasive wheels (2) of a certain coarseness, bolts (3), which are connected to the abrasive wheels (2), are unscrewed from said milling ring (1) and bolts (3) provided with abrasive wheels (2) of lower coarseness are screwed into said milling ring (1).

10. Use of a grinding machine according to claim 9, **wherein** said bolts (3) are unscrewed with worn out abrasive wheels (2) and replaced by bolts (3) with unused abrasive wheels (2).

## Revendications

1. Appareil de meulage, en particulier pour la rectification de béton ou de pierre naturelle, avec une bague de fraisage comportant des segments abrasifs, caractérisé en ce que les segments abrasifs (2) sont rigidement fixés en direction axiale sur des têtes de vis (3) et en ce que les vis (3) sont vissées en direction axiale dans la bague de fraisage (1), et qu'elles sont accessibles par le côté des segments abrasifs.

2. Appareil de meulage selon la revendication 1, **caractérisé en ce que** la bague de fraisage (1) vue dans l'axe du moteur tourne vers la droite et en ce que les vis (3) comportent un filetage à droite.

3. Appareil de meulage selon la revendication 1 ou 2, **caractérisé en ce que** les vis (3) sont disposées à intervalle égal par rapport à l'axe du moteur et équidistantes entre elles.

4. Appareil de meulage selon l'une des revendications 1 à 3, **caractérisé par** des têtes de vis à six pans.

5. Appareil de meulage selon l'une des revendications 1 à 4, **caractérisé en ce que** le diamètre des segments abrasifs (2) est inférieur au diamètre des têtes de vis.

6. Appareil de meulage selon l'une des revendications 1 à 5, **caractérisé par** une liaison soudée et/ou frittée et/ou brasée entre les segments abrasifs (2) et les têtes de vis.

7. Appareil de meulage selon l'une des revendications 1 à 6, **caractérisé en ce que** les vis (3) sont vissées dans des trous borgnes (5) et en ce qu'entre les têtes de vis et la bague de fraisage (1) est disposé un anneau d'étanchéité.

8. Appareil de meulage selon l'une des revendications 1 à 7, **caractérisé en ce qu'**une alimentation axiale en eau de refroidissement est aménagée dans la bague de fraisage (1).

9. Utilisation d'un appareil de meulage selon l'une des revendications 1 à 8 pour la rectification de surface d'une pièce à usiner, la pièce à usiner étant travaillée successivement avec des segments abrasifs de différentes grosseurs de grain, **caractérisée en ce que** après la rectification de surface au moyen des éléments de meulage (2) d'une taille de grain donnée, les vis (3) reliées aux éléments de meulage (2) sont dévissées de la bague de fraisage (1) et des vis (3) pourvues de segments abrasifs (2) de taille de grain inférieure sont vissées dans l'anneau de fraisage (1).

10. Utilisation d'un appareil de meulage selon la revendication 9, **caractérisée en ce que** les vis (3) avec des segments abrasifs (2) usés sont dévissées et remplacées par des vis (3) pourvues de segments abrasifs (2) neufs.
